# EUROPÄISCHE PATENTSCHRIFT

(11) **EP 3 428 379 B1**
(45) Veröffentlichungstag und Bekanntmachung des Hinweises auf die Patenterteilung: **22.04.2020**
(21) Anmeldenummer: 18182950.8
(22) Anmeldetag: 11.07.2018
(51) Int. Cl.: E06B 9/17, E06B 3/00

(54) **BLENDRAHMEN MIT AUFSATZ-ROLLLADENKASTEN UND SYSTEM ZU DEREN HERSTELLUNG**
BLIND FRAME WITH ATTACHMENT ROLLER SHUTTER BOX AND SYSTEM FOR MANUFACTURING THE SAME
CHÂSSIS DORMANT COMPRENANT UN CAISSON DE VOLANT ET SON SYSTÈME DE FABRICATION

(30) Priorität: 12.07.2017 EP 17180888
(43) Veröffentlichungstag der Anmeldung: 16.01.2019
(73) Patentinhaber: Profine GmbH, 53840 Troisdorf (DE)
(72) Erfinder: Simon, Frank, 66507 Reifenberg (DE)
(74) Vertreter: profine Patent

(56) Entgegenhaltungen:
- EP-A2- 2 578 791
- EP-A2- 2 636 839
- DE-B4- 19 510 203

## Beschreibung

Die Erfindung betrifft einen Blendrahmen mit Aufsatz-Rollladenkasten, umfassend ein oberes Blendrahmenprofil mit einer Stahlkammer als Bestandteil des Blendrahmens, wobei der Aufsatz-Rollladenkasten über ein Bodenbasisprofil direkt oder indirekt auf dem Blendrahmenprofil aufliegt.

### Technisches Gebiet

Rollladenkästen aus Kunststoffprofilen, insbesondere aus flachen Kunststoffhohlprofilen, sind allgemein bekannt. Man unterscheidet sogenannte Aufsatz-Rollladenkästen, die mit einem Bodenbasisprofil direkt oder über ein Adapterprofil indirekt auf der oberen horizontalen Außenseite eines Blendrahmens montiert werden, und Vorsatzkästen, die in der Regel von außen vor eine Blendrahmenverbreiterung oder eine oberhalb des Blendrahmens angeordnete Blende montiert werden. Die vorliegende Erfindung betrifft einen Aufsatz-Rollladenkasten.

### Stand der Technik

Aus der EP 2 252 759 B1 ist ein gattungsgemäßes System mit einem Blendrahmen und Aufsatz-Rollladenkasten bekannt. Üblicherweise ist der Blendrahmen mit Hilfe eines in die sogenannte Stahlkammer eingeschobenen Verstärkungsprofils, üblicherweise einem Stahlprofil, verstärkt, um die Last des aufliegenden Aufsatz-Rollladenkastens abzufangen. Diese Last kann aber bei sehr breiten Aufsatz-Rollladenkästen trotz herkömmlicher Stahlverstärkung im Blendrahmen nicht mehr ausreichend abgetragen werden.

Aus der DE 699 15 531 T2 ist ein Aufsatz-Rollladenkasten bekannt, bei dem in dem Bodenbasisprofil mehrere flach gefaltete Stahlprofile als Verstärkungen vorgesehen sind. Die Befestigung des Bodenbasisprofils auf dem oberen Blendrahmenholm erfolgt mittels einer senkrecht von oben in die Stahlverstärkung des Blendrahmenprofils geführten Verschraubung. Diese Konstruktion bedingt, dass bei der Montage ein freier Zugang zum Inneren des Rollladenkastens besteht oder dass das Bodenbasisprofil zunächst vor der Montage des eigentlichen Aufsatz-Rollladenkastens mit der Oberseite des Blendrahmens verbunden wird. Bei vormontierten Aufsatz-Rollladenkästen besteht diese Möglichkeit jedoch häufig nicht.

Aus der EP 2 578 791 A2 ist ebenfalls ein Aufsatz-Rollladenkasten bekannt, bei dem über ein Adapterprofil ein Aufsatz-Rollladenkasten mit einem Bodenbasisprofil aufgesetzt wird. Zwischen dem Bodenbasisprofil und dem Adapterprofil wird eine zusätzliche Stahlverstärkung eingesetzt, die mittels einer senkrecht von oben geführten Schraube ggf. mit der Stahlverstärkung des Blendrahmens verschraubt wird. Auch bei dieser Konstruktion muss die zusätzliche Stahlverstärkung einschließlich des Adapterprofils vor der Montage des Aufsatz-Rollladenkastens montiert werden, was in bestimmten Anwendungsfällen problematisch ist. Eine vergleichbare Konstruktion ist auch aus der DE 94 10 578 U1 bekannt.

Aus der DE 195 10 203 B4 ist eine Konstruktion für einen Aufsatz-Rollladenkasten bekannt, bei der anstelle eines Kunststoff-Bodenbasisprofils ein Verstärkungsträger aus Metall eingesetzt wird. Derartige Konstruktionen sind allerdings bezüglich ihrer Wärmedämmung nachteilig.

Aus der DE 33 01 176 C2 wiederum ist eine Konstruktion bekannt, bei der anstelle eines üblichen, eine Stahlkammer aufweisenden Hohlkammerprofils ein zu einem L-förmigen Rumpfprofil beschnittenes Blendrahmenprofil ohne Stahlkammer verwendet wird, auf das von außen ein Z-förmiges Stahlprofil als Versteifung aufgeschraubt wird. Bei dieser Konstruktion entfällt das Bodenbasisprofil des Aufsatz-Rollladenkastens. Die Gesamtkonstruktion ist jedoch außerordentlich aufwendig.

### Aufgabe

Aufgabe der vorliegenden Erfindung ist es daher, ein gattungsgemäßes System mit Blendrahmen und Aufsatz-Rollladenkasten zur Verfügung zu stellen, bei dem bei Bedarf ggf. auch nachträglich eine statisch hochwirksame Versteifung des Systems eingesetzt werden kann, ohne den üblichen Ablauf bei der Montage zu stören und ohne die Wärmedämmung erheblich zu beeinträchtigen.

### Darstellung der Erfindung

Die Erfindung löst diese Aufgabe durch einen Blendrahmen mit Aufsatz-Rollladenkasten nach Anspruch 1, bevorzugt in Verbindung mit einem oder mehreren der Merkmale der Ansprüche 2 bis 5, sowie durch ein System nach Anspruch 6 bzw. ein Verfahren nach Anspruch 7.

Kern der Erfindung ist die Verwendung eines zusätzlichen Verstärkungsprofils mit einem ersten Schenkel, der auf der Oberseite des Bodenbasisprofils aufliegt, und einem zweiten Schenkel, der bei bestimmungsgemäßer Montage die Außensichtfläche des Blendrahmenprofils wenigstens teilweise überdeckt. Dieses ermöglicht eine Verschraubung, die durch den zweiten Schenkel des erfindungsgemäßen Verstärkungsprofils bis in das herkömmliche Verstärkungsprofil in der Stahlkammer des oberen Blendrahmenprofils reicht. Diese Verschraubung kann bevorzugt nach Montage des Aufsatz-Rollladenkastens auf dem Blendrahmen erfolgen. Bei Bedarf kann das erfindungsgemäß eingesetzte, bevorzugt etwa L-förmige Verstärkungsprofil sogar noch nachträglich montiert werden, indem der längere, auf dem Bodenbasisprofil aufliegende Schenkel des erfindungsgemäßen Verstärkungsprofils durch den Auslassschlitz des Rollladenpanzers in das Innere des Rollladenkastens eingeführt und anschließend mit dem kurzen, die Außensichtfläche des Blendrahmenprofils teilweise überdeckenden Schenkels mit dem herkömmlichen Verstärkungsprofil in der Stahlkammer verschraubt wird.

Soweit in dieser Beschreibung der Begriff "erfindungsgemäßes" oder "weiteres" Verstärkungsprofil verwendet wird, ist damit das bei bestimmungsgemäßer Montage mit einem seiner Schenkel auf der Oberseite des Bodenbasisprofils aufliegende und mit seinem zweiten Schenkel die Außensichtfläche des Blendrahmenprofils wenigstens teilweise überdeckende Verstärkungsprofil gemeint, während das in die Stahlkammer eingeschobene Verstärkungsprofil auch als "herkömmliches" oder "erstes" Verstärkungsprofil bezeichnet wird.

Der längere, auf dem Bodenbasisprofil aufliegende Schenkel des erfindungsgemäßen Verstärkungsprofils kann, muss aber nicht mit dem Bodenbasisprofil fest verbunden werden. Ist dieses gewünscht, kann die Befestigung entweder über eine Verschraubung und/oder beispielsweise über ein doppelseitiges Klebeband erfolgen. Die Art der Befestigung des längeren Schenkels des erfindungsgemäßen Verstärkungsprofils auf der Oberseite des Bodenbasisprofils hängt in erster Linie von der Zugänglichkeit ab.

Nach einer bevorzugten Ausführungsform der Erfindung wird das erfindungsgemäße Verstärkungsprofil aus Stahl hergestellt, insbesondere als durch eine Lackierung o. dgl. veredeltes Stahlprofil. Das in die Stahlkammer des Blendrahmenprofils eingeschobene herkömmliche Verstärkungsprofil kann ebenfalls bevorzugt aus Stahl bestehen, es können aber auch andere dem Fachmann bekannte Verstärkungsprofile, insbesondere ganz oder teilweise aus glasfaserverstärktem Kunststoff bestehende Verstärkungsprofile eingesetzt werden.

Die erfindungsgemäß vorgesehene Verschraubung des erfindungsgemäß eingesetzten Verstärkungsprofils mit dem herkömmlichen Verstärkungsprofil in der Stahlkammer des oberen Blendrahmenprofils - insbesondere als schubfeste Verbindung - führt zu einer Versteifungswirkung, die weit über der Summe der Versteifungswirkungen der einzelnen eingesetzten Verstärkungsprofile liegt. Da das erfindungsgemäß eingesetzte Verstärkungsprofil auf der Außensichtfläche des Blendrahmens bzw. der Oberseite des Bodenbasisprofils aufliegt, verringert das erfindungsgemäße Verstärkungsprofil die Wärmedämmung des Aufsatz-Rollladenkastens nur in verhältnismäßig geringem Maße.

Besonders bevorzugt verläuft die Verschraubung durch den zweiten Schenkel des erfindungsgemäßen Verstärkungsprofils und die Außensichtfläche des Blendrahmenprofils in das herkömmliche Verstärkungsprofil der Stahlkammer des oberen Blendrahmenprofils etwa waagerecht. Unter "etwa waagerecht" wird eine Verschraubung verstanden, die bis zu 30°, bevorzugt maximal 15° von der Waagerechten abweicht.

Soweit ein Blendrahmenprofil eingesetzt wird, das beispielsweise mittels einer Folierung, einer Lackierung oder einer Aluminium-Aufsatzschale farbig ausgeführt wird, kann bevorzugt eine zusätzliche Abdeckleiste mit entsprechender Oberflächenbeschichtung eingesetzt werden, die den zweiten Schenkel des erfindungsgemäßen Verstärkungsprofils, der die Außensichtfläche des Blendrahmenprofils wenigstens teilweise überdeckt, ganz oder teilweise abdeckt, so dass das erfindungsgemäß eingesetzte Verstärkungsprofil nicht mehr sichtbar ist.

Zum Montieren des erfindungsgemäßen Systems aus Aufsatz-Rollladenkasten und dem erfindungsgemäßen Verstärkungsprofils auf einem Blendrahmen werden bevorzugt folgende Verfahrensschritte durchgeführt: Herstellen eines Aufsatz-Rollladenkastens mit einem Bodenbasisprofils, Herstellen eines Blendrahmens mit einem eine Stahlkammer aufweisenden oberen Blendrahmenprofil mit in die Stahlkammer eingeschobenem herkömmlichen Verstärkungsprofil, Aufsetzen des Aufsatz-Rollladenkastens auf den Blendrahmen, Auflegen bzw. Befestigen des erfindungsgemäßen Verstärkungsprofils mit dem ersten Schenkel auf die Oberseite des Bodenbasisprofils, wobei diese Verfahrensschritte in beliebiger Reihenfolge ausgeführt werden können, und anschließendes Verschrauben des zweiten Schenkels des erfindungsgemäßen Verstärkungsprofils durch die Außensichtfläche des Blendrahmenprofils mit dem in die Stahlkammer eingeschobenen herkömmlichen Verstärkungsprofil.

### Kurze Beschreibung der Erfindung

Die Erfindung wird nachfolgend anhand eines Ausführungsbeispiels sowie der Zeichnung näher erläutert. Es zeigen dabei:
- Fig. 1: einen Schnitt durch das obere waagerechte Blendrahmenprofil mit aufgesetztem Bodenbasisprofil und erfindungsgemäßem Verstärkungsprofil,
- Fig. 2: das erfindungsgemäße Verstärkungsprofil,
- Fig. 3: einen Schnitt ähnlich wie Fig. 1 mit zusätzlicher Abdeckleiste,
- Fig. 4: eine weitere Ausführungsform ähnlich Fig. 3 mit alternativ geformtem Verstärkungsprofil,
- Fig. 5: einen Schnitt durch den oberen Bereich eines Fensters mit aufgesetztem Aufsatz-Rollladenkasten und erfindungsgemäßem Verstärkungsprofil gemäß Fig. 4.

### Wege zur Ausführung der Erfindung

In Fig. 5 ist der bereits montierte, auf die Oberseite 8 des Blendrahmens 4 aufgesetzte Aufsatz-Rollladenkasten 2 mit dem oberen Teil des Fensters im Querschnitt dargestellt. Der Aufsatz-Rollladenkasten entspricht weitestgehend dem aus der EP 2 252 759 B1 bekannten Aufsatz-Rollladenkasten der Anmelderin. Insoweit wird ergänzend auf diese europäische Patentschrift verwiesen.

Der gemäß der Erfindung eingesetzte Aufsatz-Rollladenkasten 2 wird gewöhnlich vormontiert auf die Baustelle geliefert und dort auf den fertigen Blendrahmen 4 aufgesetzt, wobei eine Verschraubung des Bodenbasisprofils 6 mit dem oberen horizontalen Blendrahmenprofil 5 möglich, aber nicht notwendig ist. Auf der Rauminnenseite dient die winkelförmige Abdeckleiste 1 der Befestigung des Aufsatz-Rollladenkastens 2 auf dem Blendrahmen 4.

In Fig. 2 ist das erfindungsgemäß eingesetzte Verstärkungsprofil 18 gesondert dargestellt. Der bei bestimmungsgemäßer Montage leicht schräg verlaufende längere Schenkel 11 liegt später nach der Montage auf der Oberseite 9 des Bodenbasisprofils 6 auf, während der vertikal verlaufende kürzere Schenkel 12 des Verstärkungsprofils 18 die Außensichtfläche 3 des oberen horizontalen Blendrahmenprofils 5 etwa zur Hälfte überdeckt. Das in diesem Ausführungsbeispiel eingesetzte Verstärkungsprofil 18 ist aus einem Flachstahl gebogen und weist vorgefertigte Bohrungen 7 zur Erleichterung der späteren Montage auf.

Das Verstärkungsprofil 18 kann bei Bedarf bereits vor der Montage des Aufsatz-Rollladenkastens 2 auf die Oberseite des Blendrahmens 4 mit der Oberseite 9 des Bodenbasisprofils 6 aufgesetzt und mit diesem verbunden werden, beispielsweise durch eine Verschraubung 16, wie sie in den Fig. 3 und 4 dargestellt ist. Bei Bedarf kann zusätzlich oder alternativ das Verstärkungsprofil 18 über ein doppelseitiges Klebeband mit der Oberseite 9 des Bodenbasisprofils 6 verbunden werden. Eine solche Ausführungsform ist in Fig. 1 dargestellt.

Die erfindungswesentliche, etwa horizontale Verschraubung des vertikalen Schenkels 12 des Verstärkungsprofils 18 mit dem in die Stahlkammer 13 des Blendrahmenprofils 5 eingeschobenen herkömmlichen Verstärkungsprofils 17 erfolgt über die Schraube 15. Der durch die Verschraubung 15 erreichte schubfeste Verbund der beiden Verstärkungsprofile 17 und 18 ergibt eine wesentliche Erhöhung des Gesamt-Flächenträgheitsmoments und damit der Steifigkeit der Gesamtkonstruktion, so dass auch hohe Lasten bei sehr breiten Rollladenkästen 2 sicher abgetragen werden können.

Bei dem in Fig. 1 dargestellten Ausführungsbeispiel dient der kleine Wulst zwischen dem leicht schräg verlaufenden Schenkel 11 und dem vertikal verlaufenden Schenkel 12 des Verstärkungsprofils 18 zugleich der unmittelbaren Führung des Rollladenpanzers bzw. eines zwischen dem Rollladenpanzer und dem Verstärkungsprofil 18 verlaufenden zusätzlichen Insektenschutzgitters (in den Fig. nicht dargestellt).

In Fig. 4 ist eine weitere Ausführungsform der Erfindung dargestellt, bei der ein Verstärkungsprofil 18' mit etwas größerem Wulst zwischen den beiden Schenkeln 11 und 12 vorgesehen ist, beispielsweise, wenn der Auslassschlitz für den Rollladenpanzer weiter ausgeführt ist und kein zusätzliches Insektenschutzgitter vorgesehen ist (s. auch Fig. 5).

In den Fig. 3 und 4 ist der vertikal verlaufende Schenkel 12 des Verstärkungsprofils 18, 18' mittels einer zusätzlichen Abdeckleiste 20, 20' soweit abgedeckt, dass dieser Schenkel von außen nicht sichtbar ist. Diese Ausführungsform wird insbesondere verwendet, wenn die Außensichtfläche 3 des Blendrahmens 4 farbig ausgestaltet ist und das Verstärkungsprofil 18, 18' nicht in dieser Farbe zur Verfügung steht.

Je nach Zugänglichkeit des Rollladenkasten-Inneren 10 kann das erfindungsgemäße Verstärkungsprofil 18, 18' problemlos auch nach der Montage des Aufsatz-Rollladenkastens 2 auf dem Blendrahmen 4 montiert werden, indem der längere Schenkel 11 des Verstärkungsprofil 18, 18' durch den Auslassschlitz für den Rollladenpanzer in das Rollladenkasten-Innere 10 geschoben, auf die Oberseite 9 des Bodenbasisprofils 6 aufgelegt, ggf. mittels doppelseitigem Klebeband dort fixiert und der kurze Schenkel 12 mit dem Verstärkungsprofil 17 des Blendrahmenprofils 5 verschraubt wird.

### Legende

- 1: Abdeckleiste
- 2: Aufsatz-Rollladenkasten
- 3: Außensichtfläche
- 4: Blendrahmen
- 5: Blendrahmenprofil
- 6: Bodenbasisprofil
- 7: Bohrung
- 8: Oberseite (Blendrahmenprofil)
- 9: Oberseite (Bodenbasisprofil)
- 10: Rollladenkasten-Inneres
- 11: Schenkel
- 12: Schenkel
- 13: Stahlkammer
- 14: Unterseite (Bodenbasisprofil)
- 15: Schraube/Verschraubung (Verstärkungsprofil)
- 16: Verschraubung (Bodenbasisprofil)
- 17: erstes Verstärkungsprofil (Blendrahmen)
- 18, 18': weiteres Verstärkungsprofil
- 19: entfällt
- 20, 20': Abdeckleiste

## Patentansprüche

1. Blendrahmen (4) mit Aufsatz-Rollladenkasten (2), umfassend
- ein oberes Blendrahmenprofil (5) mit einer Stahlkammer (13) als Bestandteil des Blendrahmens (4), wobei das Blendrahmenprofil (5) eine Außensichtfläche (3) aufweist,
- ein Bodenbasisprofil (6) als Bestandteil des Aufsatz-Rollladenkastens (2), das direkt oder indirekt auf dem Blendrahmenprofil (5) aufliegt und das eine zum Rollladenkasten-Inneren (10) weisenden Oberseite (9) aufweist,
- ein erstes Verstärkungsprofil (17), das in die Stahlkammer (13) des oberen Blendrahmenprofils (5) eingeschoben ist,
- ein weiteres Verstärkungsprofil (18, 18') mit einem ersten Schenkel (11), der auf der Oberseite (9) des Bodenbasisprofils (6) aufliegt, und einem zweiten Schenkel (12), der die Außensichtfläche (3) des Blendrahmenprofils (5) wenigsten teilweise überdeckt,
**gekennzeichnet durch**
- eine Verschraubung (15), die durch den zweiten Schenkel (12) und die Außensichtfläche (3) des Blendrahmenprofils (5) in das erste Verstärkungsprofil (17) in der Stahlkammer (13) des oberen Blendrahmenprofils (5) geht.

2. Blendrahmen (4) mit Aufsatz-Rollladenkasten (2) nach Anspruch 1, **dadurch gekennzeichnet, dass** auf der Oberseite (9) des Bodenbasisprofils (6) aufliegende weitere Verstärkungsprofil (18, 18') und/oder das das erste Verstärkungsprofil (17) der Stahlkammer (13) aus Stahl gefertigt sind.

3. Blendrahmen (4) mit Aufsatz-Rollladenkasten (2) nach Anspruch 1 oder 2, **dadurch gekennzeichnet, dass** die Verschraubung (15) durch den zweiten Schenkel (12) und die Außensichtfläche (3) des Blendrahmenprofils (5) in das erste Verstärkungsprofil (17) der Stahlkammer (13) des oberen Blendrahmenprofils etwa waagerecht verläuft.

4. Blendrahmen (4) mit Aufsatz-Rollladenkasten (2) nach einem der Ansprüche 1 bis 3, **gekennzeichnet durch** eine weitere Verschraubung (16) durch den ersten Schenkel (11) des auf der Oberseite (9) des Bodenbasisprofils (6) aufliegenden weiteren Verstärkungsprofils (18, 18') in das Bodenbasisprofils (6).

5. Blendrahmen (4) mit Aufsatz-Rollladenkasten (2) nach einem der Ansprüche 1 bis 4, **gekennzeichnet durch** eine zusätzliche Abdeckleiste (20), die den zweiten Schenkel (12) des weiteren Verstärkungsprofils (18, 18') wenigstens teilweise abdeckt.

6. System zur Herstellung eines Blendrahmen (4) mit Aufsatz-Rollladenkasten (2), umfassend
- ein oberes Blendrahmenprofil (5) zur Herstellung eines Blendrahmens (4) mit einer Stahlkammer (13),
- ein Bodenbasisprofil (6) als Bestandteil eines Aufsatz-Rollladenkastens (2),
- ein erstes Verstärkungsprofil (17), das in die Stahlkammer (13) des oberen Blendrahmenprofils (5) eingeschoben werden kann,
- ein weiteres Verstärkungsprofil (18, 18') mit einem ersten Schenkel (11), der auf der Oberseite (9) des Bodenbasisprofils (6) aufgelegt werden kann, und einem zweiten Schenkel (12), der bei bestimmungsgemäßer Verwendung die Außensichtfläche (3) des Blendrahmenprofils (5) wenigsten teilweise überdeckt, umfasst,
**gekennzeichnet durch**
eine Verschraubung (15), die durch den zweiten Schenkel (12) und die Außensichtfläche (3) des Blendrahmenprofils (5) in das erste Verstärkungsprofil (17) in der Stahlkammer (13) des oberen Blendrahmenprofils (5) geht.

7. Verfahren zum Montieren eines Aufsatz-Rollladenkastens (2) auf einem Blendrahmen (4) unter Verwendung eines Blendrahmens (4) und Aufsatz-Rollladenkastens (2) nach einem der Ansprüche 1 bis 5, aufweisend folgende Verfahrensschritte:
a) Herstellen eines Aufsatz-Rollladenkastens (2) mit einem Bodenbasisprofil (6),
b) Herstellen eines Blendrahmens (4) mit einem eine Stahlkammer (13) aufweisenden oberen Blendrahmenprofil (5) mit einem in die Stahlkammer (13) eingeschobenem ersten Verstärkungsprofil (17),
c) Aufsetzen des Aufsatz-Rollladenkastens (2) auf den Blendrahmen (4),
d) Auflegen und ggf. Befestigen des weiteren Verstärkungsprofils (18, 18') mit dem ersten Schenkel (11) auf die Oberseite (9) des Bodenbasisprofils (6),
**gekennzeichnet durch**
e) anschließendes Verschrauben des zweiten Schenkels (12) des weiteren Verstärkungsprofils (18, 18') durch die Außensichtfläche (3) des Blendrahmenprofils (5) mit dem in die Stahlkammer (13) eingeschobenen ersten Verstärkungsprofil (17),
wobei die Verfahrensschritte a) bis d) in beliebiger Reihenfolge ausgeführt werden können.

## Claims

1. Outer frame (4) with top-mounted roller shutter box (2), comprising
- an upper outer-frame profile (5) having a steel chamber (13) as a constituent part of the outer frame (4), wherein the outer-frame profile (5) has an exterior visible surface (3),
- a bottom base profile (6) as a constituent part of the top-mounted roller shutter box (2), said bottom base profile resting directly or indirectly on the outer-frame profile (5) and having an upper side (9) which points towards the roller shutter box interior (10),
- a first reinforcing profile (17) which is inserted into the steel chamber (13) of the upper outer-frame profile (5),
- a further reinforcing profile (18, 18') having a first limb (11), which rests on the upper side (9) of the bottom base profile (6), and a second limb (12), which at least partially covers the exterior visible surface (3) of the outer-frame profile (5),
**characterized by**
- a screw connection (15), which goes through the second limb (12) and the exterior visible surface (3) of the outer-frame profile (5) into the first reinforcing profile (17) in the steel chamber (13) of the upper outer-frame profile (5).

2. Outer frame (4) with top-mounted roller shutter box (2) according to Claim 1, **characterized in that** the further reinforcing profile (18, 18') which rests on the upper side (9) of the bottom base profile (6) and/or the first reinforcing profile (17) of the steel chamber (13) are manufactured from steel.

3. Outer frame (4) with top-mounted roller shutter box (2) according to Claim 1 or 2, **characterized in that** the screw connection (15) extends approximately horizontally through the second limb (12) and the exterior visible surface (3) of the outer-frame profile (5) into the first reinforcing profile (17) of the steel chamber (13) of the upper outer-frame profile.

4. Outer frame (4) with top-mounted roller shutter box (2) according to one of Claims 1 to 3, **characterized by** a further screw connection (16) through the first limb (11) of the further reinforcing profile (18, 18'), which rests on the upper side (9) of the bottom base profile (6), into the bottom base profile (6).

5. Outer frame (4) with top-mounted roller shutter box (2) according to one of Claims 1 to 4, **characterized by** an additional cover strip (20) which at least partially covers the second limb (12) of the further reinforcing profile (18, 18').

6. System for producing an outer frame (4) with top-mounted roller shutter box (2), comprising
- An upper outer-frame profile (5) for producing an outer frame (4) having a steel chamber (13),
- A bottom base profile (6) as a constituent part of a top-mounted roller shutter box (2),
- a first reinforcing profile (17) which can be inserted into the steel chamber (13) of the upper outer-frame profile (5),
- a further reinforcing profile (18, 18') comprises having a first limb (11), which can be placed on the upper side (9) of the bottom base profile (6), and a second limb (12), which, when used as intended, at least partially covers the exterior visible surface (3) of the outer-frame profile (5),
**characterized by**
- a screw connection (15), which goes through the second limb (12) and the exterior visible surface (3) of the outer-frame profile (5) into the first reinforcing profile (17) in the steel chamber (13) of the upper outer-frame profile (5) .

7. Method for assembling a top-mounted roller shutter box (2) on an outer frame (4) using an outer frame (4) and top-mounted roller shutter box (2) according to one of Claims 1 to 5, having the following method steps:
a) producing a top-mounted roller shutter box (2) having a bottom base profile (6),
b) producing an outer frame (4) having an upper outer-frame profile (5) which has a steel chamber (13) and which has a first reinforcing profile (17) inserted into the steel chamber (13),
c) placing the top-mounted roller shutter box (2) onto the outer frame (4),
d) placing the further reinforcing profile (18, 18') with the first limb (11) onto the upper side (9) of the bottom base profile (6), and optionally fastening it thereto,
**characterized by**
e) subsequent screwing of the second limb (12) of the further reinforcing profile (18, 18'), through the exterior visible surface (3) of the outer-frame profile (5), to the first reinforcing profile (17) inserted into the steel chamber (13),
wherein the method steps a) to d) can be performed in any desired order.

## Revendications

1. Châssis dormant (4) comprenant un caisson de volet roulant intégré (2), comportant
- un profilé supérieur de châssis dormant (5) doté d'une chambre en acier (13) en tant que partie du châssis dormant (4), dans lequel le profilé de châssis dormant (5) comprend une surface visible extérieure (3),
- un profilé de base inférieur (6) en tant que partie du caisson de volet roulant intégré (2), lequel profilé repose directement ou indirectement sur le profilé de châssis dormant (5) et comprend un côté supérieur (9) tourné vers l'intérieur (10) du caisson de volet roulant,
- un premier profilé de renforcement (17), qui est inséré dans la chambre en acier (13) du profilé supérieur de châssis dormant (5),
- un autre profilé de renforcement (18, 18') doté d'une première aile (11), qui repose sur le côté supérieur (9) du profilé de base inférieur (6), et d'une deuxième aile (12), qui recouvre au moins partiellement la surface visible extérieure (3) du profilé de châssis dormant (5),
**caractérisé par**
- un vissage (15), qui s'étend à travers la deuxième aile (12) et la surface visible extérieure (3) du profilé de châssis dormant (5) dans le premier profilé de renforcement (17) dans la chambre en acier (13) du profilé supérieur de châssis dormant (5).

2. Châssis dormant (4) comprenant un caisson de volet roulant intégré (2) selon la revendication 1, **caractérisé en ce que** l'autre profilé de renforcement (18, 18') reposant sur le côté supérieur (9) du profilé de base inférieur (6) et/ou le premier profilé de renforcement (17) de la chambre en acier (13) sont fabriqués à partir d'acier.

3. Châssis dormant (4) comprenant un caisson de volet roulant intégré (2) selon la revendication 1 ou 2, **caractérisé en ce que** le vissage (15) s'étend approximativement horizontalement à travers la deuxième aile (12) et la surface visible extérieure (3) du profilé de châssis dormant (5) dans le premier profilé de renforcement (17) de la chambre en acier (13) du profilé supérieur de châssis dormant.

4. Châssis dormant (4) comprenant un caisson de volet roulant intégré (2) selon l'une des revendications 1 à 3, **caractérisé par** un autre vissage (16) à travers la première aile (11) de l'autre profilé de renforcement (18, 18') reposant sur le côté supérieur (9) du profilé de base inférieur (6) dans le profilé de base inférieur (6).

5. Châssis dormant (4) comprenant un caisson de volet roulant intégré (2) selon l'une des revendications 1 à 4, **caractérisé par** une baguette de recouvrement (20) supplémentaire, qui recouvre au moins partiellement la deuxième aile (12) de l'autre profilé de renforcement (18, 18').

6. Système de fabrication d'un châssis dormant (4) comprenant un caisson de volet roulant intégré (2), comportant
- un profilé supérieur de châssis dormant (5) pour la fabrication d'un châssis dormant (4) comprenant une chambre en acier (13),
- un profilé de base inférieur (6) en tant que partie d'un caisson de volet roulant intégré (2),
- un premier profilé de renforcement (17), qui peut être inséré dans la chambre en acier (13) du profilé supérieur de châssis dormant (5),
- un autre profilé de renforcement (18, 18') comporte doté d'une première aile (11), qui peut être posée sur le côté supérieur (9) du profilé de base inférieur (6), et d'une deuxième aile (12), qui recouvre au moins partiellement la surface visible extérieure (3) du profilé de châssis dormant (5) en cas d'utilisation correcte,
**caractérisé par**
- un vissage (15), qui s'étend à travers la deuxième aile (12) et la surface visible extérieure (3) du profilé de châssis dormant (5) dans le premier profilé de renforcement (17) dans la chambre en acier (13) du profilé supérieur de châssis dormant (5).

7. Procédé de montage d'un caisson de volet roulant intégré (2) sur un châssis dormant (4) à l'aide d'un châssis dormant (4) et d'un caisson de volet roulant intégré (2) selon l'une des revendications 1 à 5, comprenant les étapes de procédé suivantes :
a) fabrication d'un caisson de volet roulant intégré (2) comprenant un profilé de base inférieur (6),
b) fabrication d'un châssis dormant (4) doté d'un profilé supérieur de châssis dormant (5) comprenant une chambre en acier (13) avec un premier profilé de renforcement (17) inséré dans la chambre en acier (13),
c) placement du caisson de volet roulant intégré (2) sur le châssis dormant (4),
d) pose et éventuellement fixation de l'autre profilé de renforcement (18, 18') doté de la première aile (11) sur le côté supérieur (9) du profilé de base inférieur (6),
**caractérisé par**
e) le vissage subséquent de la deuxième aile (12) de l'autre profilé de renforcement (18, 18') à travers la surface visible extérieure (3) du profilé de châssis dormant (5) avec le premier profilé de renforcement (17) inséré dans la chambre en acier (13),
les étapes de procédé a) à d) pouvant être effectuées dans un ordre quelconque.
